# EUROPÄISCHE PATENTSCHRIFT

(11) **EP 0 049 817 B1**
(45) Veröffentlichungstag und Bekanntmachung des Hinweises auf die Patenterteilung: **30.04.1986**
(21) Anmeldenummer: 81107757.7
(22) Anmeldetag: 30.09.1981
(51) Int. Cl.: H05B 6/76

(54) **Mikrowellenheizgerät mit Abdichtung an der Türe zur Verhinderung des Austrittes von Mikrowellen**
Microwave heating apparatus with door sealing for preventing leakage of microwaves
Appareil de chauffage à micro-ondes ayant un dispositif d'étanchéité à la porte servant à éviter la fuite de micro-ondes

(30) Priorität: 03.10.1980 JP 138942/80
(43) Veröffentlichungstag der Anmeldung: 21.04.1982
(73) Patentinhaber: Bosch-Siemens Hausgeräte GmbH, 81669 München (DE); MATSUSHITA ELECTRIC INDUSTRIAL CO., LTD., Kadoma-shi, Osaka-fu, 571 (JP)
(72) Erfinder: Ikeda, Nobuo, Haibara-cho Uda-gun Nara-ken (JP); Yoshimura, Hirofumi, Nara-shi Nara-ken (JP)
(74) Vertreter: Kessl, Josef

## Beschreibung

Die Erfindung bezieht sich auf ein Mikrowellenheizgerät mit Abdichtung an der Tür bestehend aus einem Heizraum, einem Hochfrequenzoszillator zur Einspeisung von Hochfrequenzenergie in den Heizraum, einer Tür zum Öffnen und Schließen der Frontöffnung des Heizraumes und einer Dämpfungskammer in der Tür, wobei die Dämpfungskammer so ausgebildet ist, daß sie in den Heizraum hineinreicht und durch eine Außenfläche begrenzt ist, zwischen der und der Innenwandung der Tür ein Spalt verbleibt parallel zu dem sich die langgestreckte Dämpfungskammer erstreckt, wobei sich an den die Dämpfungskammer aufweisenden, in den Heizraum hineinragenden Türteil ein außerhalb des Heizraumes liegender Türteil anschließt, der mit einer Tür-Innenseite an der Frontöffnung des Heizraumes anliegt.

Bei einem bekannten Mikrowellenheizgerät (DE-A-28 44 535) besitzt die Gerätetür einen sogenannten Mikrowellenschild, der bei geschlossener Tür in die Heizkammer hineinragt und der eine Dämpfungskammer aufweist mit einer Länge von einem Viertel der Wellenlänge der verwendeten Hochfrequenzenergie oder ungefähr 30mm. Dadurch wird der nutzbare Heizkammerraum reduziert. An diese Dämpfungskammer schließt sich an eine Türdichtung, die insb. bei Vorhandensein von Widerstandsheizelementen in der Heizkammer, insb. aber bei Vorhandensein von Mitteln zur pyrolytischen Selbstreinigung, eine beträchtliche Stärke aufweisen muß. Hieraus ergibt sich eine beträchtliche Dicke der Tür und damit verbunden ein relativ großes Gewicht. Bei diesem bekannten Mikrowellenheizgerät erstreckt sich die Dämpfungskammer parallel zu einem Spalt zwischen dem Umfang des Mikrowellenschildes und der Heizkammerwand.

Der Erfindung liegt die Aufgabe zugrunde, die Dicke der Türkonstruktion einschließlich dem die Dämpfungskammer aufweisenden Türteil zu reduzieren ohne Verminderung der Mikrowellendichtheit.

Diese Aufgabe wird gelöst durch die im Kennzeichnungsteil des Patentanspruches 1 angegebenen Maßnahmen. Vorteilhafte Weiterbildungen der Erfindung ergeben sich aus den nachfolgenden Patentansprüchen.

Dadurch, daß die Einbuchtung in das Innere des äußeren Türteils hineinragt und die Türinnenseite hinterragt besteht die Möglichkeit, die Dicke der Tür insgesamt zu reduzieren, wobei eine gute Mikrowellenabdichtung erhalten wird, indem die Breite der Einbuchtung größer ist als die lichte Weite der Dämpfungskammer senkrecht zur Längsrichtung zuzüglich der lichten Weite des Spaltes.

Einzelheiten der Erfindung werden im folgenden in Verbindung mit den anliegenden Zeichnungen erläutert. In diesen Zeichnungen zeigen:
Fig. 1 einen Längsschnitt durch einen Mikrowellenherd mit zusätzlichen elektrischen Heizelementen, mit einer Türabdichtkonstruktion gemäß der Erfindung,
Fig. 2 in einer vergrößerten Teil- Schnittansicht den Grundaufbau der Türabdichtungskonstruktion,
Fig. 3 in einer vergrößerten Teil-Schnittansicht eine herkömmliche Türabdichtkonstruktion und
Fig. 4 eine Grafik zur Erläuterung der erreichten Ergebnisse.

In der Darstellung nach Fig. 1 ist mit 1 der Innenraum eines Mikrowellenherdes bezeichnet, in welchem Mikrowellen von einem Magnetron 2 als Hochfrequenzoszillator über einen Wellenleiter 3 eingespeist werden. Die Abstrahlung und Verteilung der Mikrowellen innerhalb des Heizraumes 1 erfolgt mittels einer rotierenden Antenne 4, welche oben im mittleren Bereich des Heizraumes vorgesehen ist. Die Vorderseite des Heizraumes ist über eine Ofentüre 5 zugänglich und kann durch diese verschlossen werden. Die Ofentüre 5 ist mit einer Dämpfungskammer 6 vorgesehen, die derart ausgebildet ist, daß sie in den Heizraum zu liegen kommt, wenn die Türe 5 geschlossen ist.

Die Bezugszeichen 7 und 8 bezeichnen elektrische Heizelemente, 9 einen Lüfter zum Umwälzen der heißen Luft und 10 einen Motor zum Antreiben des Lüfters.

In Fig. 2 ist in einer vergrößerten TeilSchnittdarstellung der wesentliche Abschnitt der Verbesserung der Abdichtung nach der Erfindung dargestellt, wobei mit 11 die innere Wandfläche des Heizraumes und mit 12 die Vorderwand bezeichnet ist.

Der übliche Aufbau einer Dämpfungskammer 6 an der Türe 5 ist in Fig. 3 gezeigt. Die Dämpfungskammer greift in ihrer vollen Tiefe in den Heizraum ein, wenn die Türe geschlossen ist.

Bei dem in Fig. 2 dargestellten Ausführungsfall der Erfindung wird ein Bereich der Dämpfungskammer durch eine Einbuchtung 13, in der Innenseite der Türe gebildet, wodurch der in dem Heizraum befindliche Teil der Dämpfungskammer verkleinert und damit die Dicke der Türe reduziert werden kann, entsprechend der Tiefe der Einbuchtung 13.

Obwohl eine einfache Reduzierung der Dicke der Türe den Grad des Austretens von Mikrowellen erhöhen würde, wurde gefunden, daß die Dichtwirkung gegen Austritt von Mikrowellen verbessert werden kann auch bei einer Türe mit reduzierter Dicke, wenn die Beziehung zwischen der Breite W' der Einbuchtung 13, der Breite W der Dämpfungskammer und einem lichten Abstand G zwischen der Dämpfungskammer und der inneren Wandoberfläche des Heizraumes so gewählt wird, daß W' > W + G ist.

Die Grafik nach Fig. 4 gibt Meßergebnisse wieder, die von vergleichbaren Aufbauten mit W' = 10 mm und W' = 12mm bei W = 8 mm und G = 2,5 mm mit einer lichten Weite von etwa 4,5 bis 6 mm zwischen der Türe und der Vorderwandoberfläche des Ofens, durchgeführt wurden. Die Grafik zeigt, daß der Austritt von Mikrowellenenergie bei W' = 12 mm nur etwa Halb bis ein Drittel so groß ist wie bei W' = 10 mm.

## Patentansprüche

1. Mikrowellenheizgerät mit Abdichtung an der Tür, bestehend aus einem Heizraum (1) einem Hochfrequenzoszillator (2) zur Einspeisung von Hochfrequenzenergie in den Heizraum (1) einer Tür (5) zum Öffnen und Schließen der Frontöffnung des Heizraumes und einer Dämpfungskammer (6) in der Tür, wobei die Dämpfungskammer so ausgebildet ist, daß sie in den Heizraum heineinreicht und durch eine Außenfläche begrenzt ist, zwischen der und der Innenwandung der Tür ein Spalt verbleibt parallel zu dem sich die langgestreckte Dämpfungskammer erstreckt, wobei sich an den die Dämpfungskammer aufweisenden, in den Heizraum hineinragenden Türteil ein außerhalb des Heizraumes liegender Türteil anschließt, der mit einer Tür-Innenseite an der Frontöffnung des Heizraumes anliegt, dadurch gekennzeichnet daß sich die Dämpfungskammer in Längsrichtung als in das Innere des äußeren Türteils hineinragende, die Tür-Innenseite hinterragende Einbuchtung (13) fortsetzt, deren Breite (W') größer ist als die lichte Weite (W) der Dämpfungskammer senkrecht zur Längsrichtung zuzüglich der lichten Weite (G) des Spaltes.

2. Mikrowellenheizgerät nach Anspruch 1, dadurch gekennzeichnet, daß die Einbuchtung bei einer Breite W = 8 mm der Dämpfungskammer und einem Abstand G = 2,5 mm der Dämpfungskammer von der Heizrauminnenwandung in einer Breite W' = 12 mm gewählt ist.

## Claims

1. Micro-wave-heating-appliance with a sealing device on the ovendoor consisting of a heating chamber (1), a high-frequency-oscillator (2) for providing high-frequency-energy into the heatingchamber (1), a door (5) for opening and closing the front side of the heating-chamber and a choke chamber (6) in the door, whereby the choke chamber is formed in that manner, that it projects into the heating chamber and is bounded by an outsurface, between which and the inner wall of the door a gap exists to which the choke chamber elongated extends parallel, whereby on the part of the door having the choke chamber and projecting into the heating-chamber joins a part of the door being located outside of the heating-chamber, which borders with a door inner surface on the front opening of the heating chamber, characterized in that the choke chamber is elongated in longitudinal direction as a recess (13) projecting into the interior of the outer part of the door and behind the inner surface of the door, which recess has a width (W') larger as the inside width (W) of the choke chamber vertical to the lonitudinal direction with the addition of theinside width (G) of the gap.

2. Micro-wave-heating-appliance according to claim 1, characterized in that at a width W = 8 mm of the choke chamber and a distance G = 2,5 mm between the choke chamber and the heating- chamber inside wall, the recess is chosen in a width W' = 12 mm."Fr

## Revendications

1 - Appareil de chauffage à micro-ondes avec un moyen d'étanchéité sur la porte, constitué par une chambre de chauffage (1), un oscillateur haute fréquence (2) pour l'alimentation en énergie haute fréquence de la chambre de chauffage (1), et une porte (5) pour ouvrir et fermer l'ouverture frontale de la chambre de chauffage, et une chambre d'atténuation (6) dans la porte, du type dans lequel la chambre d'atténuation est réalisée de telle façon qu'elle pénetre dans la chambre de chauffage et est limitée par une surface extérieure entre laquelle et la paroi intérieure de la porte subsiste une fente en parallèle de laquelle s'étend la chambre d'atténuation allongée, et dans lequel, à la partie de la porte qui pénètre dans la chambre de chauffage se raccorde une partie de porte qui se situe en dehors de la chambre de chauffage et qui prend appui, par une partie intérieure de la porte, contre l'ouverture frontale de la chambre de chauffage, caractérisé par le fait que la chambre d'atténuation se poursuit par une partie enfoncée (13) qui pénètre dans le sens longitudinal à l'intérieur de la partie extérieure de la porte et qui contourne le côté intérieur de la porte, et dont la largeur (W') est supérieure à la largeur dégagée (W) de la chambre d'atténuation, perpendiculairement à la direction longitudinale, augmentée de la largeur dégagée (G) de la fente.

2 - Appareil selon la revendication 1, caractérisée par le fait que pour une largeur W = 8 mm de la chambre d'atténuation et une distance G = 2,5 mm entre la chambre d'atténuation et la paroi intérieure de la chambre de chauffage, on choisit pour la partie enfoncée une largeur W égale à 8 mm.
